# EUROPÄISCHE PATENTSCHRIFT

(11) **EP 0 728 647 B1**
(45) Veröffentlichungstag und Bekanntmachung des Hinweises auf die Patenterteilung: **22.09.1999**
(21) Anmeldenummer: 96102441.1
(22) Anmeldetag: 19.02.1996
(51) Int. Cl.: B61C 13/04

(54) **Laufwagen zum Transport von Werkstücken**
Trolley for transporting work pieces
Chariot pour transporter des pièces d'oeuvre

(30) Priorität: 25.02.1995 DE 19506670
(43) Veröffentlichungstag der Anmeldung: 28.08.1996
(73) Patentinhaber: Montech AG, CH-4552 Derendingen (CH)
(72) Erfinder: Grossenbacher, Erich, CH-4552 Derendingen (CH); Trenner, Albrecht, CH-4513 Langendorf (CH)
(74) Vertreter: Weiss, Peter, Dr. rer.nat.

(56) Entgegenhaltungen:
- EP-A- 0 618 123
- DE-A- 3 031 355
- GB-A- 2 175 557
- US-A- 5 086 705

## Beschreibung

Die Erfindung betrifft einen Laufwagen zum Transport von Werkstücken, Material od. dgl., insbesondere in einem Längstransfersystem auf einer Schiene, an der Laufrollen anliegen, die zumindest eine Trägerplatte bewegen, wobei diese Trägerplatte einerseits mit den Laufrollen und andererseits mit einer Montageplatte für die Werkstücke, das Material od. dgl. drehbar um eine Drehachse verbunden ist.

Ein derartiger Laufwagen ist beispielsweise in der EP-A 0 618 123 beschrieben, auf die im vorliegenden Fall besonders Bezug genommen wird für alle Einzelheiten, die nachfolgend nicht näher beschrieben sind.

Der vorliegenden Erfindung liegt die Aufgabe zugrunde, den in der EP-A 0 618 123 gezeigten Laufwagen betreffend die Stromabnahme zu verbessern.

Zur Lösung dieser Aufgabe führt einmal, daß zur Abnahme des Stromes eine Rolle aus stromleitendem Material vorgesehen ist.

Während nach der EP-A 0 618 123 zur Stromabnahme für einen Antrieb des Laufwagens entsprechende Bürsten eingesetzt werden, die auf Stromschienen entlanggleiten, soll nach der vorliegenden Erfindung die Abnahme des Stromes über eine Rolle aus stromleitendem Material, bevorzugt eine Kohlerolle, erfolgen. Hierdurch wird der Verschleiss bzw. der Abrieb wesentlich vermindert, der zu Störungen in der Anlage und insbesondere in der Steuerung des Laufwagens führen kann. Die Kohlerollen rollen die Stromführungsschienen ab. Bevorzugt sind die Kohlerollen schwenkbar und drehbar an Lagerzungen gelagert, wobei sie mit einer entsprechenden Federkraft beaufschlagt sind, welche die Lagerzungen gegen die Stromführungsschienen hinschwenken.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Figur 1 eine Stirnansicht eines erfindungsgemässen Laufwagens in Gebrauchslage auf einer geschnitten dargestellte Schiene eines Längstransfersystems;
Figur 2 einen Längsschnitt durch den Laufwagen gemäss Figur 1 entlang Linie II-II ohne Schiene;
Figur 3 einen Querschnitt durch den Laufwagen gemäss Figur 1 und die dort gezeigte Schiene;
Figur 4 eine teilweise aufgebrochen dargestellte Draufsicht auf den Laufwagen gemäss Figur 1;
Figur 5 einen Querschnitt durch verschiedene Elemente des Laufwagens gemäss Figur 1;
Figur 6 einen vergrössert dargestellten Ausschnitt aus dem Laufwagen gemäss Figur 1.

Gemäss Figur 1 ist ein erfindungsgemässer Laufwagen 1 an einer Schiene 2 eines ansonsten nicht näher gezeigten Längstransfersystems angeordnet. Dieser Laufwagen 1 dient beispielsweise als Werkstückträger zum Transport von Werkstücken von Bearbeitungsstation zu Bearbeitungsstation oder aber auch als Materialträger von einem Depot zu einer Bearbeitungsstation.

Bevorzugt fährt dieser Laufwagen 1 selbstätig auf der Schiene 2. Hierzu sind beidseits der Schiene zwei Laufrollen 3 und 4 (siehe Figur 3 und 4) vorgesehen, welche in ihren äusseren Konturen einer Anlagefläche an der Schiene 2 angeglichen sind. Die entsprechende Ausgestaltung und Anpassung an die Schiene ist in der EP-A 0 618 123 beschrieben, auf die Bezug genommen wird. Die Laufrollen 3 und 4 sind in Lagern 5 und 6 in einer Trägerplatte 7 drehbar gelagert. Dabei gibt es, wie in Figur 4 ersichtlich, bei dem vorliegenden Laufwagen 1 eine vordere Trägerplatte 7.1 und eine hintere Trägerplatte 7.2. An der hinteren Trägerplatte 7.2 sind Laufrollen 3.2 und 4.2 und an der vorderen Trägerplatte 7.1 Laufrollen 3.1 und 4.1 angeordnet.

Die hintere Trägerplatte 7.2 ist über ein Drehlager 8 und ein Lagergehäuse 9 mit einem U-förmigen Deckprofil 10 verbunden, auf dem eine eigentliche Montageplatte 11 aufliegt. Hinter einer Drehachse 12 für die Trägerplatte 7.2 befinden sich zwei Geradführungsrollen 13, wobei eine Geradführungsrolle in Figur 6 näher gezeigt ist. Die Geradführungsrolle 13 weist einen Mantel 14 bevorzugt aus Polyurethan auf, der auf einer Hülse 15, bevorzugt aus Bronze, aufvulkanisiert ist. Dabei dreht die Geradführungsrolle um einen Drehbolzen 16, der mit der Trägerplatte 7 verschraubt ist. Der Schraubkopf 17 sitzt in einer entsprechenden Stufenbohrung 18.

Auch an der vorderen Trägerplatte 7.1 sind in Fahrtrichtung vor der Drehachse 12.1 der Trägerplatte 7.1 Geradführungsrollen 13.1 angeordnet, die entsprechend den Geradführungsrollen 13 ausgestaltet sind.

Im übrigen ist die Trägerplatte 7.1 jedoch über Prismenrollen 19 mit einem Lagerring 20 verbunden, der an dem U-förmigen Deckprofil 10 festliegt. Dieser Lagerring 20 weist eine V-förmige Umfangsnut 21 auf, in welche die entsprechend konturierte Umfangsfläche der Prismenrolle 19 eingreift. Dabei ist die Prismenrolle 19 leicht bombiert, so dass es zu einer Punktberührung in der Umfangsnut 21 kommt. Die Prismenrolle 19 ist über ein Lager 22 mit der Trägerplatte 7.1 verbunden.

In Figur 4 ist erkennbar, dass sich um den Lagerring 20 drei Prismenrollen 19.1, 19.2 und 19.3 anordnen. Hierdurch kann die Trägerplatte 7.1 um die Achse 12.1 drehen. Bevorzugt ist eine Prismenrolle 19 exzentrisch gelagert, so dass ein Spiel zwischen den Rollen 19 und dem Lagerring 20 eingestellt werden kann.

Die Laufrollen 3.1 und 4.1 im vorderen Teil des Laufwagens 1 sind zumindest teilweise von Gehäuseschalen 23.1 und 23.2 umfangen. Beide Gehäuseschalen 23.1 und 23.2 sind nach aussen hin mit Kühlrippen 24.1 und 24.2 belegt.

In jeder Gehäuseschale 23.1 und 23.2 ist gegenüber der jeweiligen Laufrolle 3.1 bzw. 4.1 eine Stützrolle 25 angeordnet, die sich gegen die Schiene in Gebrauchslage abstützt. Dabei ist die Stützrolle 25 über ein Lager 26 um einen Drehbolzen 27 mit einer Winkelschiene 28 verbunden, die quer zur Schiene 2 verstellbar an der Gehäuseschale 23 angeordnet ist. Ein hinterer Schenkel 29 dieser Winkelschiene 28 wird von einer Schraube 30 durchsetzt, die sich mit ihrem Schraubenkopf gegen einen Gehäuseanschlag 31 abstützt. Durch den Gehäuseanschlag 31 hindurch ist die Schraube 30 allerdings für ein Drehwerkzeug zugänglich, so daß sie beim Drehen als Spindel für die Winkelschiene 28 wirkt. Auf diese Art und Weise kann die Winkelschiene 28 zusammen mit der Stützrolle 25 in Richtung auf die Schiene 2 hin oder von ihr weg bewegt werden. Dabei erfolgt eine Einstellung der Stützrolle 25 gegenüber der Schiene 2.

Unterhalb der Stützrolle 25 und der Gehäuseschale 23.1 sind Sensoren 32.1 und 32.2 erkennbar, die über entsprechende Leitungen mit einer nicht näher gezeigten Steuerungsplatine in der Gehäuseschale 23.1 verbunden sind. Die Sensoren 32.1 und 32.2 sitzen dabei in einem eigenen Gehäuseteil 33.1, das der Gehäuseschale 23.1 angesetzt ist.

Gegenüber dem Gehäuseteil 33.1 ist an einem Gehäuseteil 33.2, welches mit der Gehäuseschale 23.2 verbunden ist, eine Stromabnahme verbunden. Der Strom wird in entsprechende Stromführungschienen 34.1 und 34.2 geführt. Die Abnahme erfolgt jedoch über Kohlerollen 35, die drehbar zwischen zwei Lagerzungen 36.1 und 36.2 gehalten sind. Diese Lagerzungen 36 sind einends von einem Drehbolzen 37 gehalten, um den sie auch in Richtung auf die Stromführungsschiene 34 bzw. von ihr weg geschwenkt werden können. Dabei ist vorgesehen, dass die übereinander angeordneten Kohlerollen 35 bzw. deren Lagerzungen 36 in einem Winkel ca. 90° zueinander stehen. Ferner ist dem Drehbolzen 37 eine nicht näher gezeigte Feder aufgesetzt, die sich so gegen eine Lagerzunge 36 abstützt, dass die Kohlerolle 35 in Anlage an der Stromführungsschiene 34 gehalten wird.

Innerhalb der Lagerschale 23.2 befindet sich ein Antrieb für die Laufrolle 4.1, über die dann der gesamte Laufwagen 1 entlang der Schiene 2 bewegt wird. Von diesem Antrieb soll im vorliegenden Fall nur der Motor 38 erwähnt sein, dessen Welle 39 über ein nicht näher gezeigtes Zahnriemengetriebe mit einem Antriebsrad 40 verbunden ist. Dieses Antriebsrad 40 weist eine feste Verbindung mit der Laufrolle 4.1 auf.

Gemäss Figur 5 ist im übrigen die Montageplatte 11 gegenüber dem Deckprofil "schwimmend" gelagert. Hierzu greift das Deckprofil 10 mit einem querschnittlich T-förmigen Zapfen 42 in eine Hülse 43 in einer Ausnehmung 44 in der Montageplatte 11 ein, wobei diese Hülse 43 eine hinterschnittene Schulter 45 ausbildet. Gegen diese hinterschnittene Schulter 45 stützt sich ein elastischer Ring 46 ab, der gleichzeitig einen Kopf 47 des Zapfens 42 untergreift. Durch diese Lagerung kann die Montageplatte 11 einerseits in begrenztem Umfange seitlich bewegt werden und andererseits nach oben entfernt bzw. aufgesetzt werden.

## Patentansprüche

1. Laufwagen zum Transport von Werkstücken, Material od. dgl., insbesondere in einem Längstransfersystem auf einer Schiene (2), der an der Schieneanliegbare Laufrollen (3, 4) aufweist, die zumindest eine Trägerplatte (7) bewegen, wobei diese Trägerplatte (7) einerseits mit den Laufrollen (3, 4) und andererseits mit einer Montageplatte (11) für die Werkstücke, das Material od. dgl. drehbar um eine Drehachse (12) verbunden ist, und wobei ein Motor (38) zum Antrieb von zumindest einer Laufrolle (4.1) vorgesehen ist, der Strom von einer Stromführungsschiene (34) an der Schiene (2) benutzt,
dadurch gekennzeichnet,
dass zur Annahme des Stromes eine Rolle (35) aus stromleitendem Material vorgesehen ist.

2. Laufwagen nach Anspruch 1, dadurch gekennzeichnet, dass die Rolle (35) schwenkbar um einen Drehbolzen (37) und drehbar zwischen zwei Lagerzungen (36) angeordnet ist.

## Claims

1. Travelling carriage for the transportation of workpieces, material or the like, more especially in a longitudinal transfer system on a rail (2), which has travel rollers (3, 4), which can rest on the rail and which displace at least one support plate (7), this support plate (7) being connected to the travel rollers (3, 4) on one side and to a mounting plate (11) for the workpieces, the material or the like on the other side so as to be rotatable about a rotary axle (12), and a motor (38), which uses current from a current-conducting rail (34) on the rail (2), being provided for driving at least one travel roller (4.1), characterised in that one roller (35) formed from current-conductive material is provided to receive the current.

2. Travelling carriage according to claim 1, characterised in that the roller (35) is disposed so as to be pivotable about a pivot pin (37) and rotatable between two bearing tongues (36).

## Revendications

1. Chariot pour transporter des pièces d'oeuvre, des matériaux ou analogues, en particulier dans un système de transfert longitudinal opérant sur un rail (2), ce chariot comportant des galets de circulation (3, 4) qui peuvent rouler sur le rail en assurant le déplacement d'au moins une plaque porteuse (7) reliée d'une part aux galets (3, 4) et d'autre part à une plaque de montage (11) destinée aux pièces, aux matériaux ou analogues, avec possibilité de rotation autour d'un axe (12), un moteur (38) étant prévu pour entraîner au moins un galet de circulation (4.1), en utilisant le courant amené par un rail (34),
caractérisé en ce qu'
un galet (35) fait d'un matériau conducteur de l'électricité est prévu comme prise de courant.

2. Chariot selon la revendication 1,
caractérisé en ce que
le galet (35) peut basculer autour d'un pivot (37) et est monté tournant entre deux languettes de palier (36).
